# EUROPÄISCHE PATENTSCHRIFT

(11) **EP 2 701 554 B1**
(45) Veröffentlichungstag und Bekanntmachung des Hinweises auf die Patenterteilung: **04.05.2016**
(21) Anmeldenummer: 12712532.6
(22) Anmeldetag: 29.02.2012
(51) Int. Cl.: A47B 88/04

(54) **SCHIENENSYSTEM FÜR SCHUBLADE**
RAIL SYSTEM FOR DRAWER
SYSTÈME DE GUIDAGE POUR UN TIROIR

(30) Priorität: 27.04.2011 AT 5872011
(43) Veröffentlichungstag der Anmeldung: 05.03.2014
(73) Patentinhaber: Julius Blum GmbH, 6973 Höchst (AT)
(72) Erfinder: GASSER, Ingo, A-6973 Höchst (AT)
(74) Vertreter: Torggler & Hofinger Patentanwälte
(86) Internationale Anmeldenummer: PCT/AT2012/000045
(87) Internationale Veröffentlichungsnummer: WO 2012/145768

(56) Entgegenhaltungen:
- EP-A1- 2 022 371
- DE-U1-202005 018 788
- DE-U1-202007 001 780

## Beschreibung

Die Erfindung betrifft eine Schubladenseitenwand mit einer Innenwand und einer Außenwand, die mit der Innenwand verbindbar ist, wobei eine Behältnisschiene vorgesehen ist, mit der die Schubladenseitenwand verbindbar ist, wobei an der Behältnisschiene ein nach oben ragender Frontaufsatz mit einer Einrichtung zur Befestigung einer Schubladenfrontblende angeordnet ist.

Schubladenseitenwände werden häufig an Behältnisschienen angeordnet bzw. befestigt. Zwei Behältnisschienen werden dann typischerweise in entsprechende Ausnehmungen in der Unterseite des Bodens einer Schublade eingesetzt und dienen dazu, die Schublade mit bewegbaren Ausziehschienen von zwei an einem Möbelkorpus angeordneten Schubladenausziehführungen zu verbinden. Bei im Stand der Technik bekannten Behältnisschienen sind an diesen häufig jeweils ein Frontaufsatz und ein Rückaufsatz angeordnet, die zur Befestigung einer Schubladenfrontblende bzw. einer Schubladenrückwand dienen (z.B. EP 1 084 655 A1, EP 1 157 636 A1). Kräfte, die beispielsweise über die Schubladenfrontblende in diese Anordnung eingebracht werden, z.B. durch Anstoßen der Schublade zum Schließen, werden dabei hauptsächlich durch die Befestigungspunkte bzw. Befestigungsbereiche des Frontaufsatzes mit der Behältnisschiene aufgenommen. Dies führt insbesondere bei hohen Schubladenfrontblenden bzw. hohen Frontaufsätzen zu einer mangelnden Stabilität. Weitere Stand der Technik Dokumente zu diesem Thema sind: DE 20 2007 001780, EP 2 022 371, DE 20 2005 018788.

Die Erfindung hat es sich daher zur Aufgabe gemacht, eine gegenüber dem Stand der Technik verbesserte Schubladenseitenwand anzugeben. Insbesondere soll eine höhere Stabilität im Falle einer Krafteinwirkung über die Schubladenfrontblende erreicht werden.

Dies wird erfindungsgemäß durch die Merkmale des Patentanspruchs 1 gelöst. Weitere vorteilhafte Ausgestaltungen der Erfindung sind in den abhängigen Unteransprüchen angegeben.

Gemäß der Erfindung ist also vorgesehen, dass die Innenwand in einem unteren Bereich mit der Behältnisschiene direkt fest verbunden ist, und dass der Frontaufsatz in einem oberen Bereich der Innenwand mit der Innenwand direkt fest verbunden ist, vorzugsweise durch Verschweißen.

Auf diese Weise ergibt sich eine erhöhte Stabilität, insbesondere bei einer Krafteinwirkung über eine am Frontaufsatz angebrachte Schubladenfrontblende. Durch eine zusätzliche Befestigung des Frontaufsatzes mit der Innenwand einer Schubladenseitenwand in einem oberen Bereich der Innenwand müssen eingebrachte Kräfte nicht mehr nur hauptsächlich über die Befestigungspunkte bzw. Befestigungsbereiche des Frontaufsatzes mit der Behältnisschiene aufgenommen werden. Die Kräfte können auch über die Befestigungspunkte bzw. Befestigungsbereiche des Frontaufsatzes mit der Schubladenseitenwand aufgenommen werden. Dadurch können eingeleitete Kräfte nicht nur besser in die Schublade verteilt werden, sondern es ergibt sich auch eine insgesamt stabilere Konstruktion. Darüber hinaus kann dadurch die Befestigung des Frontaufsatzes an der Behältnisschiene einfacher und damit kostengünstiger gestaltet werden. Das Verbinden des Frontaufsatzes mit der Innenwand einer Schubladenseitenwand kann dabei beispielsweise durch Verschweißen, Vernieten, Verschrauben, Verclinchen oder Taumelclinchen erfolgen.

Gemäß einer besonders bevorzugten Ausführung kann vorgesehen sein, dass an der Behältnisschiene ein nach oben ragender Rückaufsatz mit einer Einrichtung zur Befestigung einer Schubladenrückwand angeordnet ist, wobei der Rückaufsatz in einem oberen Bereich der Innenwand mit der Innenwand direkt fest verbindbar ist, vorzugsweise durch Verschweißen, Vernieten, Verschrauben, Clinchen oder Taumelclinchen.

Als besonders vorteilhaft hat es sich dabei herausgestellt, wenn der Frontaufsatz und/oder der Rückaufsatz mit der Behältnisschiene direkt fest verbunden sind, vorzugsweise durch Verschweißen, Vernieten, Verschrauben, Clinchen oder Taumelclinchen. Dadurch ergibt sich ein stabiler Rahmen, gebildet aus der Behältnisschiene, den an der Behältnisschiene angeordneten Aufsätzen (Frontaufsatz und Rückaufsatz) und der Innenwand, mit der der Frontaufsatz und der Rückaufsatz direkt und fest verbunden werden können. Auch die Innenwand ist in einem unteren Bereich mit der Behältnisschiene direkt fest verbunden, beispielsweise durch Clinchen, Vernieten, Verschrauben oder Verschweißen. Durch den stabilen Rahmen können Kräfte, welche beispielsweise über die Schubladenfrontblende oder über die Schubladenrückwand in diese Anordnung eingebracht werden, sehr gut abgefangen werden. Dadurch, dass der Frontaufsatz und der Rückaufsatz an der Innenwand einer Schubladenseitenwand befestigt werden können, ist insbesondere die Außenwand der Schubladenseitenwand von einwirkenden Kräften der vorbeschriebenen Art unbetroffen. Dadurch kann eine Außenwand auch als reines Verkleidungselement ausgeführt sein und aus Werkstoffen bestehen, welche einer solchen Krafteinwirkung nicht standhalten würden.

Besonders vorteilhaft ist jene Ausführungsform der Erfindung, bei der die Innenwand zumindest teilweise aus Stahl besteht. Wenn zusätzlich die Behältnisschiene und/oder der Frontaufsatz und/oder der Rückaufsatz zumindest teilweise aus Stahl besteht bzw. bestehen, kann eine Verbindung von Frontaufsatz und/oder Rückaufsatz mit der Innenwand und der Behältnisschiene besonders einfach und kostengünstig durch Verschweißen erfolgen.

Zum Schutz vor Korrosion können Frontaufsatz und/oder Rückaufsatz zumindest teilweise aus verzinktem Stahlblech bestehen. Die Innenwand und/oder die Außenwand der Schubladenseitenwand können beispielsweise auch zumindest teilweise aus Aluminium und/oder einem beschichteten Stahl (z.B. mit einer Kunststoffbeschichtung) und/oder einem rostfreien Stahl bestehen.

Weitere Einzelheiten und Vorteile der vorliegenden Erfindung werden anhand der nachfolgenden Figurenbeschreibung erläutert. Dabei zeigt bzw. zeigen:
- Fig. 1: eine perspektivische Darstellung eines Möbels mit Schubladen, welche über Schubladenausziehführungen relativ zu einem Möbelkorpus verfahrbar gelagert sind,
- Fig. 2: eine perspektivische Darstellung einer Schublade ohne Schubladenfrontblende,
- Fig. 3: eine perspektivische Darstellung einer Behältnisschiene,
- Fig. 4: die Behältnisschiene der Fig. 3 mit daran angeordneter Innenwand einer Schubladenseitenwand,
- Fig. 5: an Behältnisschiene und Innenwand angeordneter Frontaufsatz und Rückaufsatz,
- Fig. 6: ein weiteres Beispiel von an Behältnisschiene und Innenwand angeordnetem Frontaufsatz und Rückaufsatz,
- Fig. 7a, 7b: Detaildarstellungen der Fig. 6,
- Fig.8: eine an einer Behältnisschiene angeordnete, vorgeschlagene Schubladenseitenwand in einer perspektivischen Ansicht,
- Fig. 9: eine Vorderansicht der Schubladenseitenwand gemäß Fig. 8 ohne Außenwand,
- Fig. 10: die Anordnung gemäß Fig. 9 mit daran angeordneter Außenwand,
- Fig. 11: eine perspektivische Darstellung einer vorgeschlagenen Schubladenseitenwand gemäß Fig. 6 mit geringerer Bauhöhe,
- Fig. 12a, 12b: Detailansichten der Fig. 11,
- Fig. 13: eine an einer Behältnisschiene angeordnete, vorgeschlagene Schubladenseitenwand mit geringerer Bauhöhe in einer perspektivischen Ansicht,
- Fig. 14: eine Vorderansicht der Schubladenseitenwand gemäß Fig. 13 ohne Außenwand, und
- Fig. 15: die Anordnung gemäß Fig. 14 mit daran angeordneter Außenwand.

Fig. 1 zeigt eine perspektivische Darstellung eines Möbels, wobei Schubladen 16 über Schubladenausziehführungen 11 relativ zu einem Möbelkorpus 17 verfahrbar gelagert sind. Eine Schublade 16 umfasst jeweils zwei Schubladenseitenwände 1, eine Schubladenrückwand 10, eine Schubladenfrontblende 7 und einen Boden 13. Der Boden 13 einer Schublade 16 weist typischerweise an der Unterseite zwei Ausnehmungen zur Aufnahme einer hier nicht dargestellten Behältnisschiene 4 auf, mit der die Schublade 16 mit den Ausziehschienen 12 von zwei links und rechts am Möbelkorpus 17 befestigten Schubladenausziehführungen 11 zu verbinden ist.

Fig. 2 zeigt eine perspektivische Darstellung einer Schublade 16 mit entfernter Schubladenfrontblende 7. Die Seitenwände 1 der Schublade 16 umfassen jeweils eine Innenwand 2 und einen Außenwand 3, die mit der jeweiligen Innenwand 2 verbunden ist. Der Boden 13 der Schublade 16 weist an der Unterseite zwei Ausnehmungen auf, welche im Wesentlichen formschlüssig von zwei Behältnisschienen 4 ausgekleidet sind. Die Behältnisschienen 4 dienen zur Befestigung der Schublade 16 an den Ausziehschienen 12 einer Schubladenausziehführung 11 (siehe Fig. 1).

Fig. 3 zeigt beispielhaft eine solche Behältnisschiene 4. Die Behältnisschiene 4 ist im Querschnitt im Wesentlichen Z-förmig oder S-förmig ausgebildet, sodass eine Schublade 16 mit daran angebrachten Behältnisschienen 4 komfortabel auf die Ausziehschienen 12 von Schubladenausziehführungen 11 aufgesetzt und daran befestigt werden kann.

Fig. 4 zeigt die Behältnisschiene 4 der Fig. 3, wobei an der Behältnisschiene 4 die Innenwand 2 einer Schubladenseitenwand 1 angeordnet ist. Die Innenwand 2 ist in diesem Beispiel in einem unteren Bereich der Innenwand 2 direkt und fest mit einem entlang der äußeren Längskante der Behältnisschiene 4 umgebogenen, im Wesentlichen vertikal nach unten weisenden, Schenkel der Behältnisschiene 4 verbunden. Diese Verbindung kann beispielsweise durch Clinchen, Verschweißen, Vernieten oder Verschrauben erfolgen. Die Innenwand 2 weist in diesem Beispiel im Bereich ihrer oberen, äußeren Längskante einen im Querschnitt im Wesentlichen S-förmig gebogenen Abschnitt auf, welcher als Aufnahme für eine formschlüssige Verbindung mit einer Außenwand 3 dient (siehe Fig. 9 und 10). An diesen S-förmigen Abschnitt schließt ein im Wesentlichen vertikal nach unten weisender Befestigungsschenkel 14 an, an den in weiterer Folge ein Frontaufsatz 5 und ein Rückaufsatz 8 befestigt werden kann. Der Befestigungsschenkel 14 verläuft in diesem Beispiel entlang der gesamten Längserstreckung der Innenwand 2, er kann aber selbstverständlich auch nur abschnittsweise entlang der Längserstreckung der Innenwand 2 verlaufen.

Fig. 5 zeigt die Anordnung gemäß Fig. 4, wobei ein Frontaufsatz 5 und ein Rückaufsatz 8 jeweils mit dem vertikal nach unten weisenden Schenkel der Behältnisschiene 4 und dem Befestigungsschenkel 14 der Innenwand 2 direkt und fest verbunden sind. Diese Verbindung kann beispielsweise durch Verschweißen, Vernieten, Verschrauben, Clinchen oder Taumelclinchen erfolgen. Am Frontaufsatz 5 ist eine Einrichtung 6 zur Befestigung einer hier nicht dargestellten Schubladenfrontblende 7 angeordnet und am Rückaufsatz 8 ist eine Einrichtung 9 zur Befestigung einer hier ebenfalls nicht gezeigten Schubladenrückwand 10 angeordnet (siehe Fig. 1).

Fig. 6 zeigt eine perspektivische Darstellung einer Behältnisschiene 4, einer mit der Behältnisschiene 4 verbundenen Innenwand 2 und jeweils mit Behältnisschiene 4 und Innenwand 2 verbundenen Frontaufsatz 5 und Rückaufsatz 8. Die Behältnisschiene 4, die Innenwand 2, der Frontaufsatz 5 und der Rückaufsatz 8 bestehen in diesem Beispiel zumindest teilweise aus Stahl. Dadurch können Frontaufsatz 5 und Rückaufsatz 8 einfach und kostengünstig an den Befestigungspunkten 15 mit der Behältnisschiene 4 und dem Befestigungsschenkel 14 der Innenwand 2 verschweißt werden.

Fig. 7a zeigt den mit A markierten Bereich der Fig. 6 in einer vergrößerten Darstellung und Fig. 7b zeigt den mit B markierten Bereich der Fig. 6 in einer vergrößerten Darstellung. Hierbei sind insbesondere die Befestigungspunkte 15 ersichtlich, an denen der Frontaufsatz 5 mit dem Befestigungsschenkel 14 der Innenwand 2 und mit der Behältnisschiene 4 verschweißt ist.

Fig. 8 zeigt eine mit Fig. 6 vergleichbare Anordnung in einer perspektivischen Ansicht, wobei eine Außenwand 3 der Schubladenseitenwand 1 mit dieser Anordnung verbunden ist. Die Außenwand 3 ist in diesem Beispiel in entsprechend ausgeformte Abschnitte von Innenwand 2 und Behältnisschiene 4 eingeklipst (siehe Fig. 10).

Fig. 9 zeigt eine Vorderansicht der Anordnung gemäß Fig. 8 mit abgenommener Außenwand 3. Die Innenwand 2 weist einem im Wesentlichen senkrecht und eben verlaufenden Wandabschnitt auf und ist in ihrem unteren Endbereich mit der Behältnisschiene 4 verbunden, beispielsweise geclincht oder verschweißt. In ihrem oberen Endbereich weist die Innenwand 2 in diesem Beispiel im Bereich ihrer oberen, äußeren Längskante einen im Querschnitt im Wesentlichen S-förmig gebogenen Abschnitt auf, welcher als Aufnahme für eine formschlüssige Verbindung mit einer Außenwand 3 dient (siehe Fig. 10). An diesen S-förmigen Abschnitt schließt ein im Wesentlichen vertikal nach unten weisender Befestigungsschenkel 14 an, an den ein Frontaufsatz 5 an den Befestigungspunkten 15 angeschweißt ist. Der untere Endbereich des Frontaufsatzes 5 ist mit der Behältnisschiene 4 an den Befestigungspunkten 15 ebenfalls verschweißt (vgl. Fig. 6).

Fig. 10 zeigt die Anordnung gemäß Fig. 9 mit daran angeordneter Außenwand 3. Der obere Endbereich der Außenwand 3 weist eine im Querschnitt hakenförmige, mit dem S-förmigen Abschnitt im oberen Endbereich der Innenwand 2 korrespondierende Formgebung auf, sodass die Außenwand 3 einfach in den S-förmigen Abschnitt eingeklipst werden kann und somit eine formschlüssige Verbindung von Innenwand 2 mit Außenwand 3 entsteht. Der untere Endbereich der Außenwand 3 ist in diesem Beispiel umgefalzt, sodass zur Befestigung der Außenwand 3 an der Behältnisschiene 4 eine ebenfalls formschlüssige Verbindung mit einem korrespondierenden, schräg nach unten verlaufenden, Abschnitt des äußeren vertikalen Schenkels der Behältnisschiene 4 hergestellt werden kann.

Die Fig. 11 bis 15 zeigen weitere Beispiele von vorgeschlagenen Schubladenseitenwänden 1 entsprechend der Fig. 6 bis 10, wobei die Schubladenseitenwände 1 der Fig. 11 bis 15 eine geringere Bauhöhe im Vergleich zu den in den Fig. 6 bis 10 gezeigten Schubladenseitenwänden 1 aufweisen.

## Patentansprüche

1. Schubladenseitenwand (1) mit einer Innenwand (2) und einer Außenwand (3), die mit der Innenwand (2) verbindbar ist, wobei eine Behältnisschiene (4) vorgesehen ist, mit der die Schubladenseitenwand (1) verbindbar ist, wobei die Behältnisschiene (4) an einer Ausziehschiene (12) einer Schubladenausziehführung (11) befestigbar ist, wobei an der Behältnisschiene (4) ein von der Behältnisschiene (4) gesonderter nach oben ragender Frontaufsatz (5) mit einer Einrichtung (6) zur Befestigung einer Schubladenfrontblende (7) angeordnet ist, **dadurch gekennzeichnet, dass** die Innenwand (2) in einem unteren Bereich mit der Behältnisschiene (4) direkt fest verbunden ist, und dass der Frontaufsatz (5) in einem oberen Bereich der Innenwand (2) mit der Innenwand (2) direkt fest verbunden ist, vorzugsweise durch Verschweißen.

2. Schubladenseitenwand nach Anspruch 1, **dadurch gekennzeichnet, dass** die Innenwand (2) in einem unteren Bereich mit der Behältnisschiene (4) verclincht, vernietet, verschraubt oder verschweißt ist.

3. Schubladenseitenwand nach Anspruch 1 oder 2, **dadurch gekennzeichnet, dass** an der Behältnisschiene (4) ein nach oben ragender Rückaufsatz (8) mit einer Einrichtung (9) zur Befestigung einer Schubladenrückwand (10) angeordnet ist, wobei der Rückaufsatz (8) in einem oberen Bereich der Innenwand (2) mit der Innenwand (2) direkt fest verbindbar ist, vorzugsweise durch Verschweißen.

4. Schubladenseitenwand nach einem der Ansprüche 1 bis 3, **dadurch gekennzeichnet, dass** der Frontaufsatz (5) und/oder der Rückaufsatz (8) mit der Behältnisschiene (4) direkt fest verbunden sind, vorzugsweise durch Verschweißen, Vernieten, Verschrauben, Clinchen oder Taumelclinchen.

5. Schubladenseitenwand nach einem der Ansprüche 1 bis 4, **dadurch gekennzeichnet, dass** die Innenwand (2) zumindest teilweise aus Stahl besteht.

6. Schubladenseitenwand nach einem der Ansprüche 1 bis 5, **dadurch gekennzeichnet, dass** die Behältnisschiene (4) und/oder der Frontaufsatz (5) und/oder der Rückaufsatz (8) zumindest teilweise aus Stahl besteht bzw. bestehen.

7. Schubladenseitenwand nach einem der Ansprüche 1 bis 6, **dadurch gekennzeichnet, dass** die Außenwand (3) gesondert von der Innenwand (2) ausgebildet ist.

## Claims

1. A drawer side wall (1) having an inner wall (2) and an outer wall (3) connectable to the inner wall (2), wherein there is provided a container rail (4) to which the drawer side wall (1) is connectable, wherein the container rail (4) is fixable to an extension rail (12) of a drawer extension guide (11), wherein arranged on the container rail (4) is an upwardly projecting front fitment (5) separated from the container rail (4) with a device (6) for fixing a drawer front panel (7), **characterised in that** in a lower region the inner wall (2) is directly fixedly connected to the container rail (4) and in an upper region of the inner wall (2) the front fitment (5) is directly fixedly connected to the inner wall (2), preferably by welding.

2. A drawer side wall as set forth in claim 1 **characterised in that** in a lower region the inner wall (2) is clinched, riveted, screwed or welded to the container rail (4).

3. A drawer side wall as set forth in claim 1 or claim 2 **characterised in that** arranged on the container rail (4) is an upwardly projecting rear fitment (8) with a device (9) for fixing a drawer rear wall (10), wherein in an upper region of the inner wall (2) the rear fitment (8) can be directly fixedly connected to the inner wall (2), preferably by welding.

4. A drawer side wall as set forth in one of claims 1 through 3 **characterised in that** the front fitment (5) and/or the rear fitment (8) are directly fixedly connected to the container rail (4), preferably by welding, riveting, screwing, clinching or wobble clinching.

5. A drawer side wall as set forth in one of claims 1 through 4 **characterised in that** the inner wall (2) at least partially comprises steel.

6. A drawer side wall as set forth in one of claims 1 through 5 **characterised in that** the container rail (4) and/or the front fitment (5) and/or the rear fitment (8) at least partially comprises or comprise steel.

7. A drawer side wall as set forth in one of claims 1 to 6 **characterised in that** the outer wall (3) is formed separately from the inner wall (2).

## Revendications

1. Paroi latérale de tiroir (1) avec une paroi interne (2) et une paroi externe (3), qui peut être reliée à la paroi interne (2), dans laquelle est prévu un rail de contenant (4) auquel la paroi latérale du tiroir (1) peut être reliée, dans laquelle le rail de contenant (4) peut être fixé à un rail d'extraction (12) d'un guidage d'extraction de tiroir (11), dans laquelle est disposée sur le rail de contenant (4) une garniture frontale (5) s'étendant vers le haut, distincte du rail de contenant (4), avec un dispositif (6) pour fixer un panneau avant de tiroir (7), **caractérisée en ce que** la paroi interne dans une zone inférieure (2) est reliée directement de façon fixe au rail de contenant (4), et **en ce que** la garniture frontale (5) dans une zone supérieure de la paroi intérieure (2) est reliée directement de façon fixe à la paroi intérieure (2), de préférence par soudure.

2. Paroi latérale de tiroir selon la revendication 1, **caractérisée en ce que** la paroi intérieure (2) dans une zone inférieure est clinchée, rivetée, vissée ou soudée avec le rail de contenant (4).

3. Paroi latérale de tiroir selon la revendication 1 ou 2, **caractérisée en ce que** sur le rail de contenant (4) est disposée une garniture arrière (8) s'étendant vers le haut avec un dispositif (9) pour fixer une paroi arrière de tiroir (10), dans laquelle la garniture arrière (8) dans une zone supérieure de la paroi intérieure (2) peut être reliée directement de façon fixe, de préférence par soudure, à la paroi intérieure (2).

4. Paroi latérale de tiroir selon l'une des revendications 1 à 3, **caractérisée en ce que** la garniture frontale (5) et / ou la garniture arrière (8) sont reliées directement de façon fixe au rail de contenant (4), de préférence par soudure, rivetage, vissage, clinchage ou clinchage gyroscopique.

5. Paroi latérale de tiroir selon l'une des revendications 1 à 4, **caractérisé en ce que** la paroi intérieure (2) se compose au moins partiellement d'acier.

6. Paroi latérale de tiroir selon l'une des revendications 1 à 5, **caractérisée en ce que** le rail de contenant (4) et / ou la garniture frontale (5) et / ou la garniture arrière (8) se compose ou se composent au moins partiellement d'acier.

7. Paroi latérale de tiroir selon l'une des revendications 1 à 6, **caractérisée en ce que** la paroi extérieure (3) est conçue de façon distincte de la paroi intérieure (2).
